# EUROPÄISCHE PATENTSCHRIFT

(11) **EP 2 412 451 B1**
(45) Veröffentlichungstag und Bekanntmachung des Hinweises auf die Patenterteilung: **19.06.2013**
(21) Anmeldenummer: 11450089.5
(22) Anmeldetag: 11.07.2011
(51) Int. Cl.: B07B 1/12, B07B 1/46

(54) **Sieb**
Filter
Crible

(30) Priorität: 29.07.2010 AT 12792010
(43) Veröffentlichungstag der Anmeldung: 01.02.2012
(73) Patentinhaber: IFE Aufbereitungstechnik Gmbh, 3340 Waidhofen/Ybbs (AT)
(72) Erfinder: Karl, Christian, 3292 Gamin (AT)
(74) Vertreter: Patentanwälte Barger, Piso & Partner

(56) Entgegenhaltungen:
- EP-A1- 0 182 688
- FR-A1- 2 612 081
- GB-A- 2 371 251
- US-A- 1 620 846
- US-A- 3 716 144
- US-A1- 2004 112 827

## Beschreibung

Die Erfindung betrifft ein Sieb mit Stegen, deren Stegflächen normal zur Siebfläche und parallel zueinander verlaufen, und mit gebogenen oder geknickten, geschlitzten Profilen, die teilweise parallel zur Siebfläche verlaufen, entsprechend dem Oberbegriff des Anspruches 1 und der US 3,716,144. Derartige Siebe werden insbesondere in Vibrationssiebmaschinen und für die Altstofftrennung eingesetzt.

Das Sieb dieser Druckschrift weist Profile aus einem Blech auf, das zu einem auf dem Kopf stehenden "V" gebogen ist. Die Schlitze erstrecken sich in beiden Schenkeln, die durchgehend ausgebildeten Stege werden in die Schlitze eingeschoben und die unteren Kanten der Stege werden kalt plastisch verformt, um die notwendigen Verbindungen herzustellen. Dazu benötigt man eine spezielle, teure Presse, erreicht dennoch keine hohe geometrische Genauigkeit, was aber für die Anwendungsgebiete - Kohle und Eisenerz - nichts ausmacht.

Aus der US 4,828,689, entsprechend der FR 2 612 081 ist ein Trommelsieb bekannt, bei dem Stege mit schwalbenschwanzförmigen Schlitzen auf durchgehende, schwalbenschwanzförmige Profile ohne Knick dicht an dicht geschoben werden; Einbuchtungen an den Längsrändern der Stege ergeben im montierten Zustand die Filteröffnungen.

Siebe wie das eingangs definierte sind bekannt und haben sich im Großen und Ganzen bewährt. Problematisch ist, dass es nicht gelingt, die Durchgangsöffnungen kleiner als etwa 35 mm zu machen, da es dann nicht mehr möglich ist, die Stege mit den Profilen passend zu verschweißen.

Eine Lösung dieses Problems ist aus der EP 2 196 081 A, entsprechend der AT 506 941, bekannt. Dabei weisen die Stege allseits umschlossene Ausnehmungen auf, deren Fläche dem Querschnitt der Profile der Form und Größe nach entspricht. Die Stege sind in diese Ausnehmungen eingeschoben, werden vom Rahmen gehalten und bedürfen daher keiner oder nur weniger Schweißpunkte, deren Anbringung wirtschaftlich möglich ist.

Zumeist werden derartige Siebe leicht geneigt angeordnet, um dem Überkorn das Abrollen vom Sieb zu ermöglichen. Dementsprechend ist die Aufgabeseite für das zu trennende Gut nahe dem oberen Rand angeordnet und die Überlaufseite entsteht am unteren Rand. Die Oberseite des Siebs ist die, auf der das Überkorn abrollt, die Unterseite ist die, von der das Durchkorn, der Siebdurchgang, abfällt. Die Begriffe Oberseite bzw. Unterseite des Siebes, Aufgabeseite bzw. Überlaufseite, werden in der Anmeldung in diesem Sinn benutzt.

Ein Problem aller gattungsgemäßen, aber auch ähnlicher Siebe, bei denen durch die Teile der Profile, die nicht parallel zur Siebfläche verlaufen, gemeinsam mit den Stegen eine Art Fallrohr oder Stutzen für jede Sieböffnung entsteht, ist das Steckkom, das nur schwer zu entfernen ist. Zumeist ist das Profil, im Querschnitt gesehen, ein aus zwei Schenkeln bestehendes Winkelprofil, wobei zwischen den beiden Schenkeln ein stumpfer Winkel liegt, der Querschnitt kann aber auch gekrümmt oder mehrfach geknickt ausgebildet sein. Der Bereich im Stutzen ist daher für die Reinigung von Steckkom nicht gut zugänglich. Ein weiteres Problem, das bei starker Beanspruchung auftritt, ist die relativ hohe mechanische Belastung der oberen Kante jedes Stegs, die dem auftreffenden Siebgut besonders ausgesetzt ist.

Eine nicht gattungsgemäße Abwandlung derartiger Siebe, bei der die Siebfläche in Form eines Zylindermantels ausgebildet ist, ist aus der EP 1 163 835 A und in ähnlicher Form aus der US 4,004,404, jeweils als Abscheidevorrichtung für Mähdrescher bekannt. Dabei werden rechenartige, abgewinkelte Gebilde in Richtung der Erzeugenden des Zylindermantels zwischen Wangen montiert und durch darauf aufgesetzte, passend gekröpft gebogene Rundstäbe, die in Umfangsrichtung des Zylindermantels verlaufen, wird eine Stützfläche für die darauf liegende Gutschicht gebildet. Diese Konstruktion ist für die Abtrennung von Halmen etc. geeignet, nicht aber für massiveres Gut.

Eine andere Variante mit zylindrischer Siebfläche, die ebenfalls nicht gattungsgemäß ist, ist aus der US 5,394,600 bekannt: Parallel zueinander angeordnete Leisten werden an ihrer Oberseite mit Nuten versehen, in die, normal zu den Leisten verlaufend, Profile eingeschoben werden, deren über die Nuten hinaus ragender Teil breiter ist als die Breite der Nuten. Beim Krümmen der Leisten zu zylinderförmigen Sieben werden die Profile besonders gut fixiert. Mit solchen Filtern werden Pülpen bei der Papierfabrikation gefiltert, für das Sieben fester und harter Bestandteile von Gutströmen ist dieses Sieb nicht geeignet.

Ähnliche, aber nicht gattungsgemäße Siebe sind auch aus der AT 505 122 B bekannt. Dabei weist eine in der Siebebene liegende Siebplatte Sieböffnungen auf, und im Bereich des Umfanges der Sieböffnungen sind nach unten ragende Stege, Schürzen oder Leitflächen vorgesehen, durch die das Hängenbleiben von länglichem Material wie Bändern, Kabeln, etc. verhindert wird. Da Steckkom nur im Bereich der Sieböffnung stecken bleiben kann, wo es leicht zugänglich ist, tritt das oben genannte Problem nicht auf. Diese Konstruktion ist aber für schweren Einsatz wegen der nicht sehr biegefesten Siebplatte wenig geeignet und verschenkt viel Platz zwischen den Sieböffnungen.

Weitere nicht gattungsgemäße Siebe, bei denen geschlitzte Bestandteile vorhanden sind, in die Gegenstücke geschoben werden, sind aus der US 1,620,846, der US 2004/0112827, der EP 182 688 (entsprechend der US 4,846,971) und der GB 2 371 251 bekannt.
Die Erfindung hat die Aufgabe, ein Sieb des eingangs genannten Aufbaus auch für kleine Sieböffnungen zur Verfügung zu stellen, das die genannten Probleme nicht aufweist, ohne die Vorteile derartiger Siebe zu verlieren.
Erfindungsgemäß werden diese Ziele durch die im kennzeichnenden Teil des Anspruches 1 angeführten Merkmale erreicht.
Mit anderen Worten, es wird vorgesehen, dass auch die Stege Schlitze aufweisen, und zwar an ihrer der Oberseite des Siebes abgewandten Seite, dass weiters Stege und Profile mittels der Schlitze und der Gegenschlitze ineinander geschoben sind, und dass sich die Gegenschlitze in ihren oberen Bereichen zu Ausnehmungen zur Aufnahme der Leisten erweitern, zumindest einige der Leisten und/oder Stege sind mit den der Oberseite zugewandten Bereichen zumindest einiger Profile verbunden, bevorzugt verschweißt, und fixieren so die Stege in den Profilen. Dazu ist es nicht notwendig, eine Verbindung zwischen jedem Profil und jeder Leiste zu schaffen. Durch die Leisten wird weiters der Querschnitt jedes Stutzens bzw. Fallrohrs für das Durchgangskom in seinem obersten Bereich, in dem das Durchgangskom eintritt, verkleinert, sodass es kaum mehr zur Bildung von Steckkom kommt. Selbst wenn es dazu kommt, bleibt es doch im obersten Bereich stecken, wo es leicht zugänglich ist. Darüberhinaus ist die Leiste eine mechanische Verstärkung der oberen Kante jedes Steges und erhöht so die Lebensdauer des Siebes. Es ist dazu auszuführen, dass vorbekannte Verstärkungsleisten, wie sie verschiedentlich bei Sieben, die aus gelochten Platten bestehen, verwendet wurden, stets außerhalb des Bereiches der Sieböffnungen angeordnet sind.
Es soll zum Begriff "Siebfläche" ausgeführt werden, dass damit nicht nur die von den obersten Stellen der Stege bzw. Leisten und/oder Profile gebildete Fläche, die zumeist eben, gegebenenfalls aber auch zylindrisch gekrümmt sein kann, gemeint ist, sondern alle dazu parallelen Flächen, da der Begriff in der Beschreibung und den Ansprüchen nur als Referenz dient, um die Lage und Orientierung der Stege bzw. Profile anzugeben. Es könnte auch die Fläche herangezogen werden, die durch die Schwerpunkte der einzelnen Stege und Profile definiert wird, und die zur Fläche gemäß der ersten Definition in technisch ausreichendem Maß parallel verläuft. In Kenntnis der Erfindung ist es für den Fachmann ein Leichtes, für jeden Konstruktionsfall die Siebfläche auf günstigste Weise festzulegen.

Die Erfindung wird im Folgenden anhand der Zeichnung näher erläutert. Dabei zeigt die einzige Figur eine perspektivische Ansicht eines kleinen Ausschnittes eines erfindungsgemäßen Siebes.

In der einzigen Figur ist ein Steg 1 mit einer aufgebrachten Leiste 2 in perspektivischer Ansicht rein schematisch dargestellt. Die Leiste 2 ist im dargestellten Ausführungsbeispiel mit quadratischem Querschnitt versehen, verläuft entlang der oberen Kante 7 des Steges 1 und ist mit einigen oder allen Profilen verbunden, beispielsweise verschweißt oder verklebt. Aus Gründen der Übersichtlichkeit wurde darauf verzichtet, die Verbindung, beispielsweise Schweißraupen oder Klebstoffflächen, darzustellen. Je nach zu erwartender Beanspruchung des Siebbelages und der daraus resultierenden Kräfte, die auf die Leiste 2 wirken, kann die obere Kante des Steges 1 und/oder die Seitenfläche des Ausschnittes 9 der Profile, beispielsweise durch Schleifen oder Fräsen, mit einer Kontur versehen sein, die dem Querschnitt der Leiste 2 angepasst ist und so die Kontaktfläche mit der Leiste vergrößert, doch üblicherweise reichen Punktschweißungen vollständig aus.

Wie für den Fachmann auf dem Gebiete des Schweißwesens bekannt, sind bei Schweißverbindungen von nahezu eindimensionalen Gebilden entlang ihrer Länge aus thermischen Gründen eine Vielzahl von kurzen Schweißverbindungen günstiger als eine durchgehende Längsnaht, doch gehört dies zum allgemeinen technologischen Wissen des Schweißers und soll daher hier nur am Rande erwähnt werden.

In der Figur sind auch die Schlitze 3 ersichtlich, die zur Steckverbindung der Stege 1 mit den Profilen 4 dienen. Der Form und Größe dieser Schlitze 3 entspricht dem Querschnitt der Profile 4, die ebenfalls Schlitze, nämlich Gegenschlitze 8 aufweisen. Das Sieb entsteht durch das parallele Anordnen einer entsprechenden Anzahl von Stegen 1 mit fluchtenden Schlitzen 3 und dem Einschieben einer entsprechenden Anzahl von Profilen 4 in die Schlitze 3 an den Stellen, an denen diese die Gegenschlitze 8 aufweisen. Fixiert wird diese Konstruktion einerseits durch Einbringen in einen entsprechend massiven Rahmen, andererseits durch die Verbindung der Leisten 2 mit den Profilen 4.

Um für die Leisten 2 in oder nahe der Siebebene Platz zu machen und für die erwünschte Verkleinerung der Eingangsöffnung in den Stutzen, der durch die Stege und Profile entsteht, zu sorgen, weisen die siebparallelen Flächen 5 der Profile 4 Ausnehmungen 9 auf, die das Positionieren der Leisten 2 erlauben. Diese Ausnehmungen gehen, sich verjüngend, in die Gegenschlitze 8 über, entsprechend der Form und den Abmessungen der Leisten. Die obere Kante 7 der Stege, der Übergang zur Leiste 2, fällt dabei mit dem Übergang von der Ausnehmung 9 zum Gegenschlitz 8 im Profil 4 zusammen.

Im dargestellten Ausführungsbeispiel ist die Siebfläche beispielsweise durch die Fläche definierbar, die durch die Vielzahl zueinander paralleler Oberkanten 6 der Leisten 2 gebildet wird. Es ist deutlich erkennbar, dass diese Definition, bei der es ja nur um die Orientierung der Ebene, aber nicht um ihre Höhenlage geht, auch durch die Flächen 5 erfolgen könnte.

Ohne Darstellung sei darauf hingewiesen, das es andere Möglichkeiten für die Querschnittsform der Leiste 2 gibt; beispielsweise den Kreisquerschnitt, aber auch den elliptischen Querschnitt, dessen Verwendung aber nur in Sonderfällen die Mehrkosten rechtfertigen wird; weiters möglich sind gleichschenkelige, beispielsweise rechtwinkelige Dreiecke, die Dreiecksform kann von dieser Form bis etwa zum gleichseitigen Dreieck variieren, spitzere Winkel zu beiden Seiten zu verwenden, ist aus mechanischen Gründen kaum angeraten; schließlich sind auch rechteckige Querschnitte, die T-förmig auf den Steg 1 aufgesetzt werden, möglich.

Die Erfindung ist nicht auf die dargestellten und beschriebenen Ausführungsformen beschränkt, sondern kann verschiedentlich abgewandelt werden. So kann insbesondere das Verhältnis der Stärke des Steges 1 zur größten normal dazu verlaufenden Abmessung der Leiste 2 anders als dargestellt sein, es kann die Querschnittsform der Profile 4 eine andere sein als im dargestellten Ausführungsbeispiel (gebogen statt gekantet) und es kann die Anordnung (Winkellage) und der Abstand der Schlitze 3 in den Stegen 1 und/oder der Abstand der Gegenschlitze 8 in den Profilen anders als im dargestellten Ausführungsbeispiel gewählt werden.

Durch Verzinken bzw. vergleichbare Tauchverfahren oder andere Auftragsverfahren, bei denen Kunststoff oder dergleichen flächig aufgebracht wird, erhält der Siebbelag eine Versiegelung der zahlreichen, wenn auch kleinen, Spalten, die sich aus dem Stecksystem ergeben, und verhindert somit auch das Hängenbleiben diverser Materialien wie Drähte, Fäden, Bändern und dergleichen. Dies bedeutet in der Praxis, dass die erfindungsgemäßen Siebe im Vergleich zu anderen Siebbelägen nur einen extrem geringen Reinigungsaufwand erfordern.

Als Materialien für das Sieb und seine Beschichtung können alle im Stand der Technik bei derartigen Sieben üblichen Materialien verwendet werden, durch die erfindungsgemäßen Maßnahmen tritt diesbezüglich keine Änderung ein.

Letztlich wesentlich ist, dass die größte Breite der Leisten 2 eine im Vergleich zur Stegdicke D deutlich größere Stärke B aufweisen, bevorzugt zumindest die Doppelte Stärke und besonders bevorzugt zumindest die Vierfache Stärke des Steges.

Es soll noch darauf verwiesen werden, dass die Begriffe "parallel", "normal", "Kante", "Fläche", etc. stets im technischen Sin und nicht im strengen mathematischen Sinn zu verstehen sind. Weiters sind die Begriffe "oben", "unten", etc. im Hinblick auf die Zeichnung und den Siebvorgang zu verstehen.

## Patentansprüche

1. Sieb, mit Stegen (1), die normal zur Siebfläche verlaufen, wobei entlang der oberen, der Oberseite zugewandten Kanten (7) der Stege (1) Leisten (2) verlaufen, deren Breite (B) größer ist als die Dicke (D) der Stege (1), und mit Profilen (4), die einen gekrümmten oder geknickten Querschnitt und an ihrer der Oberseite des Siebes zugewandten Seite Gegenschlitze (8) aufweisen, wobei die Stege (1) in die Gegenschlitze (8) der Profile (4) geschoben sind, **dadurch gekennzeichnet, dass** die Stege (1) an ihrer der Oberseite des Siebes abgewandten Seite Schlitze (3) aufweisen, dass Stege (1) und Profile (4) mittels der Schlitze und der Gegenschlitze ineinander geschoben sind, dass sich die Gegenschlitze (8) in ihren oberen Bereichen zu Ausnehmungen (9) zur Aufnahme der Leisten (2) erweitern, und dass dort Leisten (2) mit Profilen (4) verbunden, bevorzugt verschweißt, sind.

2. Sieb nach Anspruch 1, **dadurch gekennzeichnet, dass** die Leisten (2) einen rechteckigen, insbesondere quadratischen Querschnitt aufweisen.

3. Sieb nach Anspruch 2, **dadurch gekennzeichnet, dass** die Leisten (2) mit quadratischem Querschnitt entlang einer ihrer Kanten mit der oberen Kante (7) des Steges (1) verbunden sind.

4. Sieb nach Anspruch 1, **dadurch gekennzeichnet, dass** die Breite (B) der Leisten mindestens doppelt, bevorzugt viermal so groß ist als die Dicke (D) der Stege (1).

5. Sieb nach einem der voranstehenden Ansprüche, **dadurch gekennzeichnet, dass** es nach der Montage verzinkt oder mit Kunststoff beschichtet worden ist.

## Claims

1. Filter, having bars (1) running normal to the filter surface, wherein strips (2) run along the upper edges (7) of the bars (1), said edges facing towards the upper side, whose width (B) is greater than the thickness (D) of the bars (1), and having profiles (4), which have a curved or bent cross-section and counter-slots (8) on their side facing towards the upper side of the filter, wherein the bars (1) are shifted into the counter-slots (8) of the profiles (4), **characterised in that** the bars (1) have slots (3) on their side facing away from the upper side of the filter, that bars (1) and profiles (4) are fit into each other by means of the slots and counter-slots, that the counter-slots (8) expand in their upper regions into recesses (9) for receiving the strips (2), and that strips (2) are connected, preferably welded, to profiles (4) here.

2. Filter according to claim 1, **characterised in that** the strips (2) have a rectangular, in particular square cross-section.

3. Filter according to claim 2, **characterised in that** the strips (2) with a square cross-section are connected to the upper edge (7) of the bar (1) along one of their edges.

4. Filter according to claim 1, **characterised in that** the width (B) of the strips are at least twice as large, preferably four times as large as the thickness (D) of the bars (1).

5. Filter according to one of the preceding claims, **characterised in that** it has been galvanised or coated with plastic after mounting.

## Revendications

1. Tamis avec des entretoises (1) qui s'étendent perpendiculairement à la surface du tamis, des barres (2) s'étendant le long des bords supérieurs (7) des entretoises (1), orientés vers le côté supérieur, dont la largeur (B) est supérieure à l'épaisseur (D) des entretoises (1), et avec des profilés (4), qui présentent une section incurvée ou pliée et, sur leur côté orienté vers le côté supérieur du tamis, des contre-fentes (8), les entretoises (1) étant glissées dans les contre-fentes (8) des profilés (4), **caractérisé en ce que** les entretoises (1) présentent, sur leur côté opposé au côté supérieur du tamis, des fentes (3) **en ce que** les entretoises (1) et les profilés (4) sont glissés les uns dans les autres à l'aide des fentes et des contre-fentes, **en ce que** les contre-fentes (8) s'élargissent, au niveau de leurs parties supérieures, en évidements (9) pour le logement des barres (2) et **en ce que** les barres (2) sont reliées à cet endroit aux profilés (4), de préférence soudées.

2. Tamis selon la revendication 1, **caractérisé en ce que** les barres (2) présentent une section rectangulaire, en particulier carrée.

3. Tamis selon la revendication 2, **caractérisé en ce que** les barres (2) dotée d'une section carrée sont reliées le long d'un de leurs bords avec le bord supérieur (7) de l'entretoise (1) .

4. Tamis selon la revendication 1, **caractérisé en ce que** la largeur (B) des barres est au moins deux fois, de préférence quatre fois plus importante que l'épaisseur (D) des entretoises (1).

5. Tamis selon l'une des revendications précédentes, **caractérisé en ce qu'**il est zingué après le montage ou revêtu d'une matière plastique.
